# EUROPÄISCHE PATENTSCHRIFT

(11) **EP 1 416 158 B1**
(45) Veröffentlichungstag und Bekanntmachung des Hinweises auf die Patenterteilung: **07.09.2005**
(21) Anmeldenummer: 03103981.1
(22) Anmeldetag: 28.10.2003
(51) Int. Cl.: F04B 1/12

(54) **Pumpe mit Filter**
Pump with filter
Pompe avec filtre

(30) Priorität: 29.10.2002 DE 10250241
(43) Veröffentlichungstag der Anmeldung: 06.05.2004
(73) Patentinhaber: HILTI Aktiengesellschaft, 9494 Schaan (LI)
(72) Erfinder: Britz, Rory, 86916, Kaufering (DE)
(74) Vertreter: Wildi, Roland

(56) Entgegenhaltungen:
- US-A- 3 354 786
- US-A- 3 915 071
- US-A- 3 945 303
- US-A- 4 216 704
- US-B1- 6 318 241

## Beschreibung

Die Erfindung bezeichnet eine, vorzugsweise als Bohrwasserpumpe ausgeführte, Pumpe mit einem hin- und herbewegten Pumpmittel und einem Filter.

Pseudokontinuierlich arbeitende Pumpen nehmen in einem ersten Arbeitstakt über ein federnd vorgespanntes Einlassventil ein Fluid in einer Pumpkammer auf, um dieses schliesslich in einem zweiten Arbeitstakt zu verdichten und über ein Auslassventil auszugeben.

Nach der DE20110224U1 nehmen Bohrwasserpumpen stark mit Feststoffen versetztes Bohrwasser bei niedrigem Druck auf und stellen an separaten Ausgängen sowohl gefiltertes Bohrwasser als auch mit Feststoffen aufkonzentriertes Bohrwasser unter höheren Drücken zur Verfügung. Durch den starken Feststoffanteil im Bohrwasser ist eine regelmässige Rückspülung des Filters erforderlich, um eine dauerhafte Zusetzung dessen zu vermeiden.

Nach der US3915071 ist ein, mehrfach kaskadierter, hin- und herbewegter Kolben einer Kolbenpumpe als Filterkolben aus porösem Metall ausgeführt, welcher gleichzeitig verdichtet und reinigt. Für stark verunreinigte Fluide ist eine derartige Konstruktion ungeeignet. Des Weiteren ist eine Rückspülung des Filters nicht möglich.

Die Aufgabe der Erfindung besteht in der Realisierung einer filternden Pumpe für stark mit Feststoffen versetzte Fluide. Ein weiterer Aspekt besteht in der zuverlässigen Abdichtung der Pumpkammer.

Die Aufgabe wird im Wesentlichen durch die Merkmale des unabhängigen Anspruchs gelöst. Vorteilhafte Weiterbildungen ergeben sich aus den Unteransprüchen.

Im Wesentlichen weist eine Pumpe für mit Feststoffen verunreinigte Flüssigkeiten mit einem Pumpantrieb zumindest ein in einer Pumpkammer mit einem Einlassventil, einem Filter und einem Auslassventil strömungsdicht hin- und herbewegbares Pumpmittel auf, welches mit einem Stössel antreibbar verbunden ist, wobei der Stössel radial hin- und herbewegbar gelagert sowie in einem um eine Achse drehbaren Pumpantrieb in einer umfänglich radial veränderlichen Führungskontur radial formschlüssig gelagert ist.

Durch die radial formschlüssige Lagerung des das Pumpmittel antreibenden Stössels wird bei der Drehung des Pumpantriebes um die Achse eine pumpende Hin- und Herbewegung des Pumpmittels ausgeführt, welches eine Flüssigkeit durch den Filter drückt.

Vorteilhaft ist der Stössel in der Führungskontur formschlüssig über ein Rolllager geführt, wodurch eine Gleitreibung vermieden wird.

Vorteilhaft weist das Pumpmittel eine elastisch deformierbare Pumpmembran auf, welche die Pumpkammer gleitbewegungsfrei sowie strömungsdicht teilweise begrenzt, wodurch eine durch die abrasiven Feststoffe nachteilige Gleitbewegung des Pumpmittels vermeidbar ist.

Vorteilhaft ist der Pumpkammer ein Konzentratauslass über ein Konzentratauslassventil zugeordnet, welches weiter vorteilhaft durch einen Radialanschlag des Stössels steuerbar ist, wodurch eine Entleerung des mit Feststoffen angereicherten Konzentrats möglich ist.

Vorteilhaft ist der Pumpkammer eine federnd vorgespannte Rückspülkammer durchströmbar zugeordnet, welche bei einer Entspannung der Pumpkammer eine Rückspülung des Filters bewirkt.

Vorteilhaft sind jeweils mehrere Pumpkammern mit zugeordneten Pumpmitteln und Filtern vorhanden, wodurch der Flüssigkeitsdurchsatz erhöhbar ist.

Vorteilhaft sind jeweils genau drei Pumpkammern mit zugeordneten Pumpmitteln und Filtern vorhanden, die weiter vorteilhaft umfänglich um 120° im Pumpantrieb angeordnet sind, wodurch die resultierenden Radialkräfte auf den Pumpantrieb minimiert werden.

Die Erfindung wird an einem vorteilhaften Ausführungsbeispiel näher erläutert, die Zeichnungen zeigen:
Fig. 1 Einen Längsschnitt durch eine Pumpe gemäss den Linien I-I in Fig. 2A und Fig. 2B;
Fig. 2A einen Querschnitt gemäss Linie IIA - IIA in Fig. 1; und
Fig. 2B einen Querschnitt gemäss Linie IIB - IIB in Fig. 1.

Nach den Fig. 1, Fig. 2A und Fig. 2B weist eine Pumpe 1 für mit Feststoffen verunreinigte Flüssigkeiten 2 mit einem Pumpantrieb 3 zumindest einen in einer Pumpkammer 4 mit einem Einlassventil 5, einem Filter 6 und einem Auslassventil 7 strömungsdicht hin- und herbewegbaren Pumpmittel 8 mit einer elastisch deformierbaren Pumpmembran 9 auf, welcher mit einem Stössel 10 antreibbar verbunden ist, wobei der Stössel 10 radial hin- und herbewegbar gelagert sowie in dem um eine Achse A drehbaren Pumpantrieb 3 in einer umfänglich radial veränderlichen Führungskontur 11 über ein Rolllager 12 radial formschlüssig gelagert ist. Der Pumpkammer 4 ist ein Konzentratauslass 13 über ein Konzentratauslassventil 14 zugeordnet, welches durch einen Radialanschlag 15 des Stössels 10 steuerbar ist. Der Pumpkammer 4 ist eine federnd vorgespannte Rückspülkammer 16 durchströmbar zugeordnet. Es sind genau drei Pumpkammern 4 mit zugeordneten Pumpmittel 8 und Filtern 6 vorhanden, die umfänglich um 120° versetzt angeordnet sind.

Im durch die dreizählig rotationssymmetrische Führungskontur 11 bestimmten pseudokontinuierlichen Steuerverfahren für das radial hin- und herbewegbare Pumpmittel 8 wird in einem ersten Schritt die Pumpmembran 9 nach radial aussen bewegt, wodurch sich die Pumpkammer 4 über die Leitung 17 mit Flüssigkeit 2 füllt. Im oberen Totpunkt dieser Bewegung schliesst das Einlassventil 5. Im nachfolgenden zweiten Schritt wird das Pumpmittel 8 langsam radial nach innen bewegt, wodurch die Flüssigkeit 2 durch den Filter 6 strömt und auch die Rückspülkammer 16 gegen deren Vorspannung füllt. Im dritten Schritt öffnet in Folge des inneren Druckanstiegs das Auslassventil 7 und die von Feststoffen gereinigte Flüssigkeit 2 wird mit einem pumpend wirksamen Restdruck über die Leitung 18 abgegeben. Im vierten Schritt stösst im oberen Totpunkt dieser Bewegung der Stössel 10 mit dem Radialanschlag 15 an dem Konzentratauslassventil 14 an und öffnet dies zwangsweise, wodurch das mit Feststoffen angereicherte Flüssigkeitskonzentrat in den Konzentratauslass 13 gelangt. Diese Entspannung bewirkt im fünften Schritt ein Schliessen des Auslassventils 7 und mit dem nunmehr überhöhten Druck der Rückspülkammer 16 ein Rückspülen der Flüssigkeit 2 durch den Filter 6. Anschliessend wiederholen sich diese Schritte periodisch dreimal je Umdrehung des Pumpantriebs 3.

## Patentansprüche

1. Pumpe für mit Feststoffen verunreinigte Flüssigkeiten (2) mit einem Pumpantrieb (3) mit zumindest einem, in einer Pumpkammer (4) mit einem Einlassventil (5), einem Filter (6) und einem Auslassventil (7) strömungsdicht hin- und herbewegbaren Pumpmittel (8), welches mit einem Stössel (10) antreibbar verbunden ist, **dadurch gekennzeichnet, dass** der Stössel (10) radial hin- und herbewegbar gelagert sowie in einem um eine Achse (A) drehbaren Pumpantrieb (3) in einer umfänglich radial veränderlichen Führungskontur (11) radial formschlüssig gelagert ist.

2. Pumpe nach Anspruch 1, **dadurch gekennzeichnet, dass** der Stössel (10) in der Führungskontur (11) formschlüssig über ein Rolllager (12) geführt ist.

3. Pumpe nach Anspruch 1 oder 2, **dadurch gekennzeichnet, dass** das Pumpmittel (8) eine elastisch deformierbare Pumpmembran (9) aufweist, welche die Pumpkammer (4) gleitbewegungsfrei sowie strömungsdicht teilweise begrenzt.

4. Pumpe nach einem der Ansprüche 1 bis 3, **dadurch gekennzeichnet, dass** der Pumpkammer (4) ein Konzentratauslass (13) über ein Konzentratauslassventil (14) durchströmbar zugeordnet ist, welches optional durch einen Radialanschlag (15) des Stössels (10) steuerbar ist.

5. Pumpe nach einem der Ansprüche 1 bis 4, **dadurch gekennzeichnet, dass** der Pumpkammer (4) eine federnd vorgespannte Rückspülkammer (16) durchströmbar zugeordnet ist.

6. Pumpe einem der Ansprüche 1 bis 5, **dadurch gekennzeichnet, dass** jeweils mehrere Pumpkammern (4) mit zugeordneten Pumpmitteln (8) und Filtern (6) vorhanden sind.

7. Pumpe nach Anspruch 6, **dadurch gekennzeichnet, dass** jeweils genau drei Pumpkammern (8) mit zugeordneten Pumpmitteln (8) und Filtern (6) vorhanden sind, die optional umfänglich um 120° angeordnet sind.

## Claims

1. Pump for liquids polluted by solids, comprising a pump drive (3) with at least one pumping means (8), which can be moved to and fro in a flow-sealed manner in a pump chamber (4) with an inlet valve (5), a filter (6) and an outlet valve (7) and which is in a driven manner linked to a tappet (10), **characterised in that** the tappet (10) is mounted so as to be radially movable to and fro and positively mounted in a pump drive (3), which is rotary around an axis (A), in a peripherally radially changeable guide contour (11).

2. Pump according to Claim 1, **characterised in that** the tappet (10) is positively guided in the guide contour (11) via a roller bearing (12).

3. Pump according to Claim 1 or 2, **characterised in that** the pumping means (8) comprises an elastically deformable pump diaphragm (9) which partially defines the pump chamber (4) free of slide movement and flow-sealed.

4. Pump according to one of Claims 1 to 3, **characterised in that** associated with the pump chamber (4) is a concentrate outlet (13) which can be flowed through via a concentrate outlet valve (14) which is optionally controllable by a radial stop (15) of the tappet (10).

5. Pump according to one of Claims 1 to 4, **characterised in that** the pump chamber (4) is in a throughflow manner associated with a sprung pretensioned return-flushing chamber (16).

6. Pump according to one of Claims 1 to 5, **characterised in that** a respective plurality of pump chambers (4) with associated pumping means (8) and filters (6) is provided.

7. Pump according to Claim 6, **characterised in that** precisely three pump chambers (8) are provided with associated pumping means (8) and filters (6), optionally arranged peripherally around 120°.

## Revendications

1. Pompe pour liquides (2) pollués par des matières solides, comprenant un moyen d'entraînement de pompe (3) avec au moins un moyen de pompage (8) qui est déplaçable en va-et-vient de manière étanche aux écoulements dans une chambre de pompe (4) avec une soupape d'admission (5), un filtre (6) et une soupape de sortie (7) et qui est relié de manière entraînée à un poussoir (10), **caractérisée en ce que** le poussoir (10) est monté avec une possibilité de déplacement radial en va-et-vient et, dans un moyen d'entraînement de pompe (3) tournant autour d'un axe (A), est logé radialement par complémentarité de formes dans un contour de guidage (11) à périphérie variable dans le sens radial.

2. Pompe selon la revendication 1, **caractérisée en ce que** le poussoir (10) est guidé par complémentarité de formes dans le contour de guidage (11) par l'intermédiaire d'un roulement (12).

3. Pompe selon la revendication 1 ou 2, **caractérisée en ce que** le moyen de pompage (8) comporte une membrane de pompe élastiquement déformable (9) qui limite partiellement la chambre de pompe (4) sans glissement et de manière étanche aux écoulements.

4. Pompe selon une des revendications 1 à 3, **caractérisée en ce qu'**à la chambre de pompe (4) est associée en circulation une sortie de concentré (13) par l'intermédiaire d'une soupape de sortie de concentré (14) qui peut être commandée optionnellement par l'intermédiaire d'une butée radiale (15) du poussoir (10).

5. Pompe selon une des revendications 1 à 4, **caractérisée en ce qu'**à la chambre de pompe (4) est associée en circulation une chambre de reflux à précontrainte élastique (16).

6. Pompe selon une des revendications 1 à 5, **caractérisée en ce qu'**il est prévu à chaque fois plusieurs chambres de pompe (4) avec moyens de pompage (8) et filtres (6) associés.

7. Pompe selon la revendication 6, **caractérisée en ce qu'**il est prévu à chaque fois exactement trois chambres de pompe (8) avec moyens de pompage (8) et filtres (6), lesquelles sont optionnellement disposées sur la circonférence espacées de 120°.
